# FASCICULE DE BREVET EUROPEEN

(11) **EP 1 638 501 B1**
(45) Date de publication et mention de la délivrance du brevet: **16.04.2008**
(21) Numéro de dépôt: 03817618.6
(22) Date de dépôt: 27.06.2003
(51) Int. Cl.: A61G 10/02, A61G 1/00

(54) **CAISSON DE CONFINEMENT OU D ISOLEMENT D UN NOUVEAU TYPE**
NEUE RÜCKHALTE- ODER ISOLIERBOX
NOVEL CONFINEMENT OR ISOLATION BOX

(43) Date de publication de la demande: 29.03.2006
(73) Titulaire: APPLICATIONS TECHNOLOGIQUES AVANCEES, A.T.A., 44800 Saint-Herblain (FR)
(72) Inventeur: MISMAQUE, Pascal, F-44000 Nantes (FR)
(74) Mandataire: Laget, Jean-Loup
(86) Numéro de dépôt international: PCT/FR2003/001984
(87) Numéro de publication internationale: WO 2005/009315

(56) Documents cités:
- FR-A- 2 834 219
- GB-A- 2 050 841
- US-A- 5 975 081
- US-B1- 6 241 653
- US-B1- 6 321 764

## Description

La présente invention concerne un caisson selon le préambule de la revendication 1, tel que décrit dans le document US-A-5975081.

Un caisson de confinement ou d'isolement portable délimitant une enceinte dimensionnée pour loger au moins une personne victime de brûlure ou d'une contamination de nature quelconque ou devant bénéficier d'une mise en surpression pour raison médicale, ledit caisson étant constitué d'au moins deux demi-coquilles assemblables de manière étanche est connu par le brevet EP-A-0.174.819 ou par le brevet EP-A-0.002.274.

On connaît par ailleurs une seconde catégorie d'enceinte de confinement ou d'isolement se présentant sous forme d'enveloppe souple comme l'illustrent en particulier les brevets US-A-3.345.996, US-A-2.279.694, US-A-6.001.057, DE-A-970.939 et EP-A-0.417.051. Les enveloppes souples, lorsqu'elles sont associées à un dispositif d'alimentation en air, présentent l'inconvénient de ne pouvoir fonctionner exclusivement qu'en surpression comme l'illustre en particulier le brevet EP-A-0.417.051 du fait de la présence d'une enveloppe souple associée à une vanne d'échappement, organe mécanique qui présente un certain nombre d'inconvénients. La mise en surpression de l'enceinte est particulièrement adaptée en cas de victime ayant subi de graves brûlures. A l'inverse, il est préférable de placer l'enceinte sous dépression lorsqu'une personne est contaminée. Les enceintes de sécurité connues à ce jour ne permettent pas une telle mise sous dépression dans le cas d'une enceinte portable. Par ailleurs, la présence de dispositifs de ventilation externes à l'enceinte engendre un encombrement important de l'ensemble.

Un but de la présente invention est donc de proposer un caisson de confinement ou d'isolement d'un nouveau type dont la conception permet indifféremment la mise sous dépression ou en surpression de l'enceinte sans nuire à l'encombrement du caisson demeurant aisément portable.

Un autre but de la présente invention est de proposer un caisson de confinement ou d'isolement d'un nouveau type dont la conception permet deux modes de fonctionnement, respectivement en dépression ou en surpression au moyen d'une même turbine, le passage d'un fonctionnement à un autre s'effectuant en quelques minutes.

Un autre but de la présente invention est de proposer un caisson de confinement ou d'isolement portable dont la conception permet une décontamination aisée de l'ensemble.

Un autre but de la présente invention est de proposer un caisson de confinement ou d'isolement portable dont la conception permet d'éviter l'incorporation de valves ou de vannes d'échappement mécaniques ou tout autre type d'organes mécaniques nécessaires à l'évacuation de l'air contenu à l'intérieur de ladite enceinte.

A cet effet, l'invention a pour objet un caisson de confinement ou d'isolement portable délimitant une enceinte dimensionnée pour loger au moins une personne victime de brûlure ou d'une contamination de nature quelconque, ledit caisson étant constitué d'au moins deux demi-coquilles assemblables de manière étanche, caractérisé en ce qu'au moins l'une des demi-coquilles est munie en un emplacement prédéterminé d'un bloc technique autonome renfermant au moins une turbine couplée à une alimentation intérieure ou extérieure audit bloc, ce bloc technique étant apte à communiquer d'une part avec l'atmosphère extérieure, d'autre part avec l'atmosphère de l'enceinte du caisson par l'intermédiaire d'au moins deux ouvertures connectables audit caisson, au moins l'une des ouvertures dudit bloc technique étant apte à servir indifféremment d'alimentation en air de l'enceinte du caisson ou de sortie d'air de l'enceinte du caisson, en fonction du mode de fonctionnement souhaité dudit caisson pour permettre indifféremment la mise sous dépression ou en surpression de l'enceinte du caisson, au moins un filtre étant à chaque fois positionné sur le trajet de circulation de l'air entre caisson et bloc.

Selon un premier mode de réalisation de l'invention, l'ouverture du bloc, apte à servir indifféremment d'ouverture d'alimentation en air de l'enceinte du caisson ou de sortie d'air de l'enceinte du caisson est, en mode surpression du caisson, connectée à une ouverture d'une demi-coquille du caisson et constitue une ouverture d'alimentation en air de l'enceinte du caisson tandis qu'en mode dépression du caisson, elle est déconnectée de ladite ouverture d'une demi-coquille du caisson et constitue une ouverture de sortie d'air de l'enceinte du caisson.

Grâce à cette conception du bloc technique, la commutation ou passage d'un mode de fonctionnement en dépression à un mode de fonctionnement en surpression du caisson s'effectue par simple connexion d'une des ouvertures du bloc avec l'atmosphère de l'enceinte du caisson et fermeture de la communication du bloc avec l'atmosphère extérieure tandis que la commutation du mode surpression en mode dépression s'effectue par simple déconnexion d'une des ouvertures du bloc avec l'atmosphère de l'enceinte du caisson et ouverture de la communication du bloc avec l'atmosphère extérieure. Il en résulte une possibilité de passer d'un mode de fonctionnement à un autre en quelques minutes.

Selon un second mode de réalisation de l'invention, les ouvertures du bloc technique servent indifféremment l'une d'alimentation en air de l'enceinte du caisson et l'autre de sortie d'air de l'enceinte du caisson en fonction du sens de circulation d'air imposé par la turbine pour permettre indifféremment la mise sous dépression ou en surpression de l'enceinte.

Dans un second mode de réalisation, du fait de la conception du caisson de confinement, le bloc technique sert d'interface exclusive entre l'atmosphère extérieure et l'enceinte à l'état fermé de l'enceinte. Il en résulte la possibilité de permettre indifféremment la mise sous dépression ou en surpression de l'enceinte en fonction du sens de circulation d'air choisi au niveau de la ou des turbine(s) du bloc technique autonome.

L'invention sera bien comprise à la lecture de la description suivante d'exemples de réalisation, en référence aux dessins annexés dans lesquels :
la figure 1 représente une vue schématique à l'état ouvert d'un caisson conforme à l'invention, le bloc technique étant démonté du caisson ;
la figure 2 représente une vue schématique partielle en coupe d'un bloc technique équipant un caisson conforme à l'invention en mode dépression dudit caisson et
la figure 3 représente une vue schématique partielle en coupe d'un bloc technique équipant un caisson conforme à l'invention en mode surpression dudit caisson.

Le caisson de confinement ou d'isolement, objet de l'invention, et représenté sous la référence générale 1, délimite une enceinte 1C dimensionnée pour loger au moins une personne victime de brûlure ou d'une contamination de nature quelconque. Ce caisson 1 est constitué d'au moins deux demi-coquilles 1A, 1B assemblables de manière étanche par un plan de joint incorporant des moyens d'étanchéité. Chaque demi-coquille peut être réalisée sous forme d'une pièce moulée en un matériau permettant une décontamination aisée. La demi-coquille inférieure, représentée en 1A aux figures, présente une rigidité suffisante pour permettre le portage de l'ensemble. La demi-coquille 1B supérieure peut comporter au moins une fenêtre de visualisation de l'intérieur de l'enceinte. Cette fenêtre peut être réalisée au moyen d'un matériau souple transparent ou d'un matériau rigide transparent. Il peut être également prévu d'utiliser ces deux demi-coquilles 1A, 1B sous forme d'éléments à usage unique de manière à constituer un ensemble jetable après transport d'une victime.

De manière caractéristique à l'invention, au moins l'une 1B des demi-coquilles 1A, 1B est munie d'un bloc 2 technique autonome. Ce bloc 2 technique autonome renferme au moins une turbine 3, tel qu'un ventilateur, couplée à une alimentation 4 logée à l'intérieur ou à l'extérieur dudit bloc 2. Cette alimentation comporte au moins une batterie destinée à l'alimentation d'un moteur servant au fonctionnement de la turbine 3. Afin de ne pas augmenter l'encombrement de l'ensemble, au moins l'une des demi-coquilles, de préférence la demi-coquille 1B supérieure du caisson 1, est munie en un emplacement déterminé d'une réservation 11 pour la réception du bloc 2 technique autonome. Il en résulte la possibilité d'inscrire le bloc technique dans le volume général de l'enceinte du caisson de manière à ne pas augmenter l'encombrement de ce dernier. Ce bloc 2 technique, assemblable de manière hermétique à la demi-coquille 1A munie d'une réservation, comporte au moins deux ouvertures 5A, 5B pour permettre une communication du volume délimité par le bloc 2 avec l'atmosphère de l'enceinte 1C du caisson 1. Au moins l'une des ouvertures du bloc technique est apte à servir indifféremment d'alimentation en air de l'enceinte 1C du caisson ou de sortie d'air de l'enceinte 1C du caisson en fonction du mode de fonctionnement souhaité du caisson pour permettre indifféremment la mise sous dépression ou en surpression de l'enceinte 1C du caisson. Ainsi, dans les exemples représentés, l'ouverture 5B du bloc 2 constitue l'ouverture apte à servir indifféremment d'ouverture d'alimentation en air de l'enceinte 1C du caisson 1 depuis le bloc 2 technique ou de sortie d'air de l'enceinte 1C du caisson 1. Dans l'exemple représenté à la figure 2, correspondant au mode dépression du caisson, l'ouverture 5B du bloc 2 est déconnectée de l'ouverture 10B de la demi-coquille 1B de caisson munie d'une réservation et constitue une ouverture de sortie d'air de l'enceinte du caisson 1. Ainsi, l'air entre à travers une première ouverture représentée en 10B aux figures à l'intérieur du caisson sous l'effet de la turbine 3 et ressort de ce caisson à travers une ouverture représentée en 10A, correspondant à l'ouverture 5A du bloc technique avant de sortir du bloc 2 technique par l'ouverture 5B du bloc 2. Cette même ouverture 5B du bloc 2 constitue une ouverture d'alimentation en air de l'enceinte 1C du caisson en mode surpression du caisson lorsque cette ouverture est connectée à l'ouverture 10B de la demi-coquille 1B du caisson. Cette ouverture 5B du bloc 2 est connectable, de manière déconnectable, à l'ouverture 10B ménagée dans la demi-coquille 1B du caisson munie d'une réservation 11, directement ou par l'intermédiaire d'un raccord, tel qu'une manche 7 à air, au moins partiellement démontable. Au moins un filtre 8B équipe l'une ou l'autre desdites ouvertures 5B, 10B du bloc technique ou respectivement du caisson. De préférence, le filtre 8B équipe l'ouverture 10B ménagée sur la demi-coquille 1B du caisson 1. Dans tous les cas, au moins un filtre 8A, 8B est à chaque fois positionné sur le trajet de circulation de l'air entre caisson 1 et bloc 2. Comme l'illustre la figure 2, en mode dépression, l'air pénètre dans l'enceinte du caisson à travers l'ouverture 10B ménagée sur la face verticale de la réservation 11 correspondant à un encochage ménagée dans la demi-coquille supérieure dudit caisson. Cet air est amené à circuler à l'intérieur dudit caisson avant de ressortir de ce caisson à travers l'ouverture 10A du caisson ménagé sur une paroi horizontale dudit caisson. Cette ouverture 10A correspond avec l'ouverture 5A du bloc technique. L'air pénètre alors dans le bloc technique avant d'être évacué de ce bloc à travers l'ouverture 5B dudit bloc qui permet un échappement à l'air libre de l'air contenu dans ledit caisson et aspiré par la turbine 3. En mode surpression, l'ouverture 5B du bloc 2 technique est connectée à l'ouverture 10B du caisson, qui constitue en mode dépression l'ouverture d'entrée d'air dans le caisson, par l'intermédiaire d'une manche à air 7. Ainsi, la turbine 3 continue à aspirer l'air contenu à l'intérieur du caisson par l'intermédiaire des ouvertures 5A et 10A et le souffle à travers l'ouverture 5B mise en communication avec l'ouverture 10B du caisson. Ce caisson fonctionne alors en mode surpression et est alimenté en air depuis le bloc 2 technique par l'intermédiaire de l'ouverture 5B du bloc.

Pour permettre un tel fonctionnement, un apport en air neuf est nécessaire. A cet effet, le bloc 2 technique communique avec l'atmosphère extérieure par l'intermédiaire d'au moins un orifice 6 obturable à ouverture ajustable, ledit orifice 6 étant obturé en mode dépression du caisson 1 et ouvert en mode surpression du caisson 1. L'amplitude de l'ouverture de l'orifice 6 est réglable et est fonction du niveau de surpression souhaité.

L'ouverture 5A du bloc 2 technique apte à communiquer avec l'atmosphère intérieure de l'enceinte du caisson 1 par l'intermédiaire de l'ouverture 10A ménagée dans la demi-coquille 1B du caisson munie d'une réservation constitue quant à elle exclusivement une ouverture 5A de sortie d'air de l'enceinte 1C du caisson 1 indépendamment du mode de fonctionnement en surpression ou en dépression du caisson 1. Grâce à cette disposition des différentes ouvertures, on constate que le passage d'un mode de fonctionnement à un autre du caisson s'effectue d'une part par simple connexion ou respectivement déconnexion d'une des ouvertures du bloc, en l'occurrence l'ouverture 5B du bloc, avec l'atmosphère de l'enceinte du caisson par l'intermédiaire de l'ouverture 10B ménagée dans ledit caisson, d'autre part par fermeture ou respectivement ouverture de la communication 6 du bloc 2 technique avec l'atmosphère extérieure. Pour faciliter la connexion et la déconnexion de telles ouvertures, au moins l'un des filtres 8A, 8B est pré-monté sur l'une des ouvertures de l'une des demi-coquilles 1A, 1B du caisson 1, en l'occurrence la demi-coquille supérieure 1B du caisson équipée des ouvertures 10A, 10B servant au raccordement de l'atmosphère de l'enceinte du caisson avec le bloc 2 technique ou avec l'extérieur.

Le passage d'un mode de fonctionnement à un autre peut s'opérer parallèlement à un repositionnement du bloc technique. En effet, le bloc technique est monté de manière amovible sur l'une des demi-coquilles 1A, 1B, en l'occurrence à nouveau sur la demi-coquille supérieure 1B. Ce bloc 2 technique présente, comme l'illustrent les figures 2 et 3, au moins deux positions de raccordement à une même ouverture 10A de l'enceinte du caisson en fonction du rôle joué par son ouverture 5B apte à servir indifféremment d'alimentation en air de l'enceinte 1C du caisson ou de sortie d'air de l'enceinte 1C du caisson. En effet, lors du passage du mode dépression à un mode surpression ou inversement, le bloc technique peut être pivoté autour de son axe de 180° ou repositionné sur l'ouverture 10A pour permettre à l'ouverture 5B de ne plus être positionnée en regard de l'ouverture 10B de l'enceinte du caisson à laquelle elle est connectée en mode surpression. Ainsi, l'air s'échappant de l'ouverture 5B en mode dépression du caisson ne vient pas perturber l'admission d'air dans ledit caisson, cette admission s'opérant par l'intermédiaire de l'ouverture 10B ménagée dans ledit caisson.

Dans les exemples représentés, le bloc 2 technique est monté sur la demi-coquille 1B dite supérieure de l'enceinte à une extrémité de cette dernière de manière à être positionné, à l'état fermé de l'enceinte, au-dessus de l'emplacement correspondant à celui occupé par les pieds de la victime. Ce bloc technique délimite au moins une chambre et loge une turbine 3. Cette turbine assure une circulation d'air à l'intérieur de l'enceinte du caisson 2. Cette turbine comporte au moins une entrée 3A d'admission d'air dans la turbine 3 et une sortie 3B d'échappement d'air de ladite turbine 3. La sortie 3B d'échappement d'air coopère à la délimitation de l'ouverture 5B du bloc 2 servant indifféremment d'alimentation en air de l'enceinte du caisson ou de sortie d'air de l'enceinte du caisson. L'entrée 3A de la turbine est quant à elle disposée dans la chambre ménagée par ledit bloc 2. Cette chambre est munie d'une part d'au moins une ouverture 5A raccordable à l'atmosphère intérieure du caisson pour constituer l'ouverture de sortie d'air du caisson, d'autre part d'une ouverture 6 obturable communiquant avec l'atmosphère extérieure. Cette turbine 3 est une turbine à débit variable qui peut être commandée en fonctionnement à partir d'informations fournies par des sondes 9A, 9B de pression, placées de préférence l'une, 9B, dans l'enceinte 1C du caisson 1, l'autre, 9A, dans le bloc 2 technique. Sur le trajet de circulation de l'air entre caisson et bloc, il est prévu à chaque fois un filtre représenté en 8A, 8B aux figures. Ces filtres 8A, 8B, équipant les ouvertures 5A, 5B ou 10A, 10B de communication du bloc 2 avec l'enceinte du caisson, présentent des pertes de charge différenciées.

Comme l'illustrent les figures, dans les exemples représentés, les ouvertures 5A, 5B de communication du bloc 2 avec l'enceinte 1C du caisson délimitent des surfaces sensiblement orthogonales entre elles. L'une 5B des ouvertures 5A, 5B de communication du bloc 2 avec l'enceinte 1C communique avec ladite enceinte par l'intermédiaire d'une ouverture 10B de l'enceinte ménagée sur une paroi de la demi-coquille supérieure du caisson s'étendant transversalement à l'axe longitudinal de l'enceinte de manière à former, à l'intérieur de l'enceinte, un flux d'air balayant la paroi du dessus de la demi-coquille 1B supérieure. Cette paroi du dessus de la demi-coquille supérieure est ainsi munie d'une fenêtre 12 pour la visualisation de l'intérieur de l'enceinte 1C délimitée par le caisson. Cette paroi transversale de la demi-coquille supérieure constitue une paroi dite verticale participant à la réalisation de la réservation 11 ménagée dans la demi-coquille. Un balayage constant permet d'éviter toute condensation à la surface de la fenêtre qui équipe la demi-coquille 1B supérieure du caisson pour permettre en toute circonstance la visualisation de l'intérieur de l'enceinte délimitée par le caisson indépendamment du mode de fonctionnement du caisson.

Par ailleurs et de manière en soi connue, au moins la demi-coquille inférieure 1A du caisson présente des poignées de manutention permettant le portage de l'ensemble ainsi que des anneaux permettent l'hélitreuillage de l'ensemble. La fixation des demi-coquilles l'une à l'autre peut être assurée par des grenouillères. Des gants de manipulation pour une intervention sur le patient et des dispositifs étanches pour d'une part le passage d'une perfusion, d'autre part pour l'amenée d'oxygène ou le passage d'alimentation liquide ainsi que d'autres connexions peuvent être prévus dans l'une des demi-coquilles. Il peut être envisagé, à titre d'option, un dispositif autorisant la communication par interphone de la victime avec l'extérieur, l'incorporation d'un dispositif de production de sons tel qu'un lecteur CD, une radio ou un lecteur de cassettes pour augmenter le confort de la victime.

De manière plus détaillée, le bloc 2 technique peut être composé d'un bloc de ventilation à haute pression disponible. Le système de filtration utilisé incorpore quant à lui des filtres à haute efficacité. La batterie est quant à elle une batterie autonome avec transformateur, un système de régulation électronique étant également prévu. Le système de filtration peut donc être constitué de filtres à haute efficacité dite HEPA (High Efficiency Particulate Air) ou ULPA (Ultra Low Pénétration Air), cette classification étant définie par la norme EN1822.

La ventilation, assurée par un ventilateur centrifuge à haute pression disponible et à compensation de charge, présente un faible niveau sonore. Le débit d'air peut être de l'ordre de 50 m³/heure soit un taux de brassage nettement supérieur à 50. La vitesse d'air est de préférence inférieure à 1,5 m/s.

Bien évidemment, les matériaux constitutifs du caisson sont également prévus pour présenter une résistance au feu.

Enfin, des organes de visualisation du fonctionnement peuvent être prévus sur l'une quelconque des demi-coquilles ou du bloc technique et sont constitués notamment d'un manomètre, d'un dispositif de contrôle du fonctionnement de la batterie et d'un organe marche/arrêt. Le bloc technique peut ainsi être muni d'au moins un dispositif d'alarme se déclenchant en cas d'arrêt du fonctionnement de la turbine 3.

La conception d'un tel ensemble permet également de remplacer les demi-coquilles sans avoir à remplacer le bloc technique ou vice-versa. Il en résulte une facilité de décontamination de l'ensemble et une maintenance aisée de l'ensemble.

Dans un autre mode de réalisation non représenté, le bloc 2 technique comporte toujours au moins deux ouvertures 5A, 5B. Dans ce cas, toutefois, les ouvertures 5A, 5B servent indifféremment l'une d'alimentation en air de l'enceinte du caisson et l'autre de sortie d'air de l'enceinte du caisson notamment en fonction du sens de circulation d'air imposé par la turbine 3 pour permettre indifféremment la mise sous dépression ou en surpression de l'enceinte 1C du caisson. Ainsi, le bloc technique peut délimiter, par l'intermédiaire d'une cloison, au moins deux chambres communiquant chacune d'une part avec l'environnement extérieur à l'enceinte par l'intermédiaire d'au moins une ouverture telle que des ouies, d'autre part avec l'atmosphère de l'enceinte par l'intermédiaire d'au moins une ouverture 5A, 5B éventuellement munie de filtres. Dans ce cas, au moins l'une des chambres loge au moins la turbine et éventuellement son alimentation. Cette turbine assure la circulation d'air entre les chambres du bloc technique par passage à travers l'enceinte du caisson. Ainsi, lorsque l'enceinte du caisson doit être placée en dépression, l'ouverture par exemple 5B de l'une des chambres du bloc technique sert d'entrée d'air tandis que l'autre ouverture 5A sert de sortie d'air de l'enceinte. A l'inverse, lors d'un fonctionnement en surpression de l'enceinte, c'est l'ouverture 5A qui sert d'entrée- d'air tandis que l'ouverture 5B sert de sortie d'air. La mise en dépression ou en surpression de l'enceinte est assurée uniquement par l'inversion du sens de soufflage de la turbine 3. Cette inversion peut être obtenue par simple retournement de la turbine 3 à l'intérieur du bloc 2 technique ou par ajout d'une turbine supplémentaire logée à l'intérieur du bloc 2 technique ou encore par inversion du sens de rotation de la turbine.

Pour permettre un tel fonctionnement en dépression ou en surpression de l'ensemble en fonction du sens de circulation d'air imposé par la turbine 3, les filtres équipant les ouvertures 5A, 5B de communication du bloc 2 avec l'enceinte 1C du caisson présentent des pertes de charge différenciées. Il est ainsi possible de s'affranchir de tout organe mécanique tel que des vannes d'échappement malgré la possibilité de placer l'enceinte en dépression ou en surpression. Dans ce cas, la circulation s'opère à l'intérieur de l'enceinte 1C placée en dépression ou en surpression par l'intermédiaire du bloc 2 technique qui sert d'interface exclusive entre l'atmosphère de l'enceinte et l'atmosphère extérieure. La communication du bloc technique avec l'atmosphère extérieure s'effectue par l'intermédiaire d'ouies.

On note qu'indépendamment du mode de réalisation, les manipulations du bloc technique pour passer d'un mode de fonctionnement à un autre du caisson sont extrêmement simples, le bloc étant reconnecté à au moins une même ouverture de l'enceinte du caisson après passage d'un mode de fonctionnement à un autre.

## Revendications

1. Caisson (1) de confinement ou d'isolement portable délimitant une enceinte (1C) dimensionnée pour loger au moins une personne victime de brûlure ou d'une contamination de nature quelconque, ledit caisson (1) étant constitué d'au moins deux demi-coquilles (1A, 1B) assemblables de manière étanche,
au moins l'une (1B) des demi-coquilles (1A, 1B) étant munie, en un emplacement prédéterminé, d'un bloc (2) technique autonome renfermant au moins une turbine (3) couplée à une alimentation (4) intérieure ou extérieure audit bloc (2), **caractérisé en ce que** ce bloc (2) technique est apte à communiquer d'une part, avec l'atmosphère extérieure, d'autre part, avec l'atmosphère de l'enceinte (1C) du caisson (1) par l'intermédiaire d'au moins deux ouvertures (5A, 5B) connectables audit caisson (1), au moins l'une (5B) des ouvertures (5A, 5B) dudit bloc (2) technique étant apte à servir indifféremment d'alimentation en air de l'enceinte du caisson ou de sortie d'air de l'enceinte (1C) du caisson (1), en fonction du mode de fonctionnement souhaité dudit caisson pour permettre indifféremment la mise sous dépression ou en surpression de l'enceinte (1C) du caisson (1), au moins un filtre (8A, 8B) étant à chaque fois positionné sur le trajet de circulation de l'air entre caisson (1) et bloc (2).

2. Caisson (1) selon la revendication 1,
**caractérisé en ce que** l'ouverture (5B) du bloc (2), apte à servir indifféremment d'ouverture d'alimentation en air de l'enceinte (1C) du caisson (1) ou de sortie d'air de l'enceinte (1C) du caisson (1) est, en mode surpression du caisson, connectée à une ouverture (10B) d'une demi-coquille (1B) du caisson (1) et constitue une ouverture d'alimentation en air de l'enceinte (1C) du caisson (1) tandis qu'en mode dépression du caisson (1), elle est déconnectée de ladite ouverture (10B) d'une demi-coquille (1B) du caisson et constitue une ouverture de sortie d'air de l'enceinte du caisson (1).

3. Caisson (1) selon l'une des revendications 1 et 2,
**caractérisé en ce que** l'ouverture (5B) du bloc (2) apte à servir indifféremment d'ouverture d'alimentation en air de l'enceinte (1C) du caisson (1) ou de sortie d'air de l'enceinte (1C) du caisson (1) est connectable, de manière déconnectable à une ouverture (10B) ménagée dans une demi-coquille (1B) du caisson (1), directement ou par l'intermédiaire d'un raccord, tel qu'une manche (7) à air, au moins partiellement démontable, au moins un filtre (8B) équipant l'une ou l'autre desdites ouvertures (5B, 10B), de préférence l'ouverture (10B) ménagée sur la demi-coquille (1B) du caisson (1).

4. Caisson (1) selon l'une des revendications 1 à 3,
**caractérisé en ce que** l'une (5A) des ouvertures (5A, 5B) du bloc (1) aptes à communiquer avec l'atmosphère de l'intérieur du caisson (1) constitue exclusivement une ouverture (5A) de sortie d'air de l'enceinte (1C) du caisson (1) indépendamment du mode de fonctionnement en surpression ou en dépression du caisson (1).

5. Caisson (1) selon l'une des revendications 1 à 4,
**caractérisé en ce que** le bloc (2) technique communique avec l'atmosphère extérieure par l'intermédiaire d'au moins un orifice (6) obturable à ouverture ajustable, ledit orifice (6) étant obturé en mode dépression dudit caisson (1).

6. Caisson (1) selon la revendication 1,
**caractérisé en ce que** les ouvertures (5A, 5B) du bloc (2) technique servent indifféremment l'une d'alimentation en air de l'enceinte du caisson et l'autre de sortie d'air de l'enceinte du caisson en fonction du sens de circulation d'air imposé par la turbine (3) pour permettre indifféremment la mise sous dépression ou en surpression de l'enceinte.

7. Caisson (1) selon l'une des revendications 1 à 6,
**caractérisé en ce que** l'une des demi-coquilles, de préférence la demi-coquille (1B) supérieure du caisson (1), est munie en un emplacement déterminé d'une réservation (11) pour la réception du bloc (2) technique autonome, ce bloc technique étant, par l'intermédiaire de ses ouvertures (5A, 5B), assemblable de manière hermétique à des ouvertures (10A, 10B) ménagées dans la demi-coquille (1B) munie d'une réservation (11).

8. Caisson (1) selon l'une des revendications 1 à 7,
**caractérisé en ce que** la turbine (3) comporte au moins une entrée (3A) d'admission d'air dans la turbine (3) et une sortie (3B) d'échappement d'air de ladite turbine (3), la sortie (3B) d'échappement d'air coopérant à la délimitation de l'ouverture (5B) du bloc (2) servant indifféremment d'alimentation en air de l'enceinte de caisson ou de sortie d'air de l'enceinte du caisson tandis que l'entrée (3A) de la turbine est disposée dans la chambre ménagée par ledit bloc (2), cette chambre étant munie d'une part d'au moins une ouverture (5A) raccordable à l'atmosphère intérieure dudit caisson pour constituer l'ouverture de sortie d'air du caisson, d'autre part d'une ouverture (6) obturable communiquant avec l'atmosphère extérieure.

9. Caisson (1) selon l'une des revendications 1 à 8,
**caractérisé en ce que** la turbine (3) est une turbine à débit variable.

10. Caisson (1) selon l'une des revendications 1 à 9,
**caractérisé en ce que** les filtres (8A, 8B) équipant les ouvertures (5A, 5B) ou (10A, 10B) de communication du bloc (2) avec l'enceinte (1C) du caisson présentent des pertes de charge différenciées.

11. Caisson (1) selon l'une des revendications 1 à 10,
**caractérisé en ce que** le bloc (2) technique est monté de manière amovible sur l'une des demi-coquilles (1A, 1B).

12. Caisson (1) selon l'une des revendications 1 à 11,
**caractérisé en ce que** le bloc (2) technique comporte au moins deux positions de raccordement à une même ouverture (10A) de l'enceinte du caisson, chaque position étant choisie en fonction du rôle joué par l'ouverture (5B) du bloc (2) apte à servir indifféremment d'alimentation en air de l'enceinte (1C) du caisson ou de sortie d'air de l'enceinte (1C) du caisson.

13. Caisson (1) selon l'une des revendications 1 à 12,
**caractérisé en ce que** le bloc (2) technique est monté sur la demi-coquille (1B) dite supérieure de l'enceinte à une extrémité de cette dernière de manière à être positionné, à l'état fermé de l'enceinte, au-dessus de l'emplacement correspondant à celui occupé par les pieds de la victime.

14. Caisson (1) selon l'une des revendications 1 à 13,
**caractérisé en ce que** l'une (5B) des ouvertures (5A, 5B) de communication du bloc (2) avec l'enceinte (1C) communique avec ladite enceinte par l'intermédiaire d'une ouverture (10B) de l'enceinte ménagée sur une paroi de la demi-coquille supérieure du caisson s'étendant transversalement à l'axe longitudinal de l'enceinte de manière à former, à l'intérieur de l'enceinte, un flux d'air balayant la paroi du dessus de la demi-coquille (1B) supérieure, cette paroi du dessus de la demi-coquille supérieure étant munie d'une fenêtre (12) pour la visualisation de l'intérieur de l'enceinte (1C) délimitée par le caisson.

15. Caisson (1) selon l'une des revendications 1 à 14,
**caractérisé en ce qu'**au moins l'un des filtres (8A, 8B) est pré-monté sur une ouverture (10A, 10B) d'une demi-coquille (1B) du caisson (1), cette ouverture (10A 10B) pouvant servir au moins à la mise en communication de l'enceinte (1C) du caisson avec le bloc (2) technique.

16. Caisson (1) selon l'une des revendications 1 à 15,
**caractérisé en ce que** la commutation d'un mode de fonctionnement à un autre du caisson s'effectue par simple connexion ou respectivement déconnexion d'une des ouvertures (5A, 5B) du bloc (2) avec l'atmosphère de l'enceinte du caisson et ouverture ou respectivement fermeture de la communication (6) du bloc technique avec l'atmosphère extérieure.

## Claims

1. Portable box (1) for confinement or isolation which delimits an enclosure (1C) with dimensions suitable for accommodating at least one person who is the victim of burns or contamination of any type, the said box (1) consisting of at least two half-shells (1A, 1B) which can be assembled in a sealed manner, at least one (1B) of the half-shells (1A, 1B) being provided, in a predetermined location, with an autonomous technical unit (2) which contains at least one turbine (3) which is connected to a supply (4) inside or outside the said unit (2), **characterised in that** this technical unit (2) can communicate firstly with the exterior atmosphere, and secondly with the atmosphere of the enclosure (1C) of the box (1), by means of at least two openings (5A, 5B) which can be connected to the said box (1), at least one (5B) of the openings (5A, 5B) in the said technical unit (2) being able to act equally well to supply air to the enclosure of the box, or as an outlet for air from the enclosure (1C) of the box (1), according to the required functioning mode of the said box, in order to permit equally well the creation of low pressure or excess pressure in the enclosure (1C) of the box (1), at least one filter (8A, 8B) being in each case positioned on the path of circulation of the air between the box (1) and the unit (2).

2. Box (1) according to claim 1, **characterised in that** the opening (5B) in the unit (2) which can act equally well as an opening to supply air to the enclosure (1C) of the box (1), or as an outlet for air from the enclosure (1C) of the box (1), is connected in the excess pressure mode of the box to a opening (10B) in a half-shell (1B) of the box (1), and constitutes an opening to supply air to the enclosure (1C) of the box (1) whereas in the low-pressure mode of the box (1), it is disconnected from the said opening (10B) in a half-shell (1B) of the box, and constitutes an opening for discharge of air from the box (1).

3. Box (1) according to one of claims 1 and 2, **characterised in that** the opening (5B) in the unit (2) which can act equally well as an opening to supply air to the enclosure (1C) of the box (1), or as an outlet for air from the enclosure (1C) of the box (1), can be connected, in a manner such that it can be disconnected, to an opening (10B) provided in a half-shell (1B) of the box (1), directly or by means of a connection, such as an air sleeve (7), which can be at least partially removed, at least one filter (8B) equipping one or the other of the said openings (5B, 10B), and preferably the opening (10B) which is provided in the half-shell (1B) of the box (1).

4. Box (1) according to one of claims 1 to 3, **characterised in that** one (5A) of the openings (5A, 5B) in the unit (1) which can communicate with the atmosphere inside the box (1) constitutes exclusively an opening (5A) for discharge of air from the enclosure (1C) of the box (1), irrespective of whether the box (1) is functioning in low-pressure or excess-pressure mode.

5. Box (1) according to one of claims 1 to 4, **characterised in that** the technical unit (2) communicates with the exterior atmosphere by means of at least one aperture (6) with an adjustable opening which can be closed, the said aperture (6) being closed in the low-pressure mode of the said box (1).

6. Box (1) according to claim 1, **characterised in that** the openings (5A, 5B) in the technical unit (2) act equally well, one of them to supply air to the enclosure of the box, and the other as an outlet for air from the enclosure of the box, according to the direction of circulation of air imposed by the turbine (3), in order to permit equally well the creation of low pressure or excess pressure in the enclosure.

7. Box (1) according to one of claims 1 to 6, **characterised in that** one of the half-shells, and preferably the upper half-shell (1B) of the box (1), is provided in a predetermined location with a reserved area (11) for receipt of the autonomous technical unit (2), this technical unit being able to be assembled by means of its openings (5A, 5B) in a sealed manner to openings (10A, 10B) which are provided in the half-shell (1B) which has a reserved area (11).

8. Box (1) according to one of claims 1 to 7, **characterised in that** the turbine (3) comprises at least one intake (3A) for admission of air into the turbine (3), and an outlet (3B) for discharge of air from the said turbine (3), the air discharge outlet (3B) co-operating with the delimitation of the opening (5B) in the unit (2) which acts equally well to supply air to the enclosure of the box, or as an outlet for air from the enclosure of the box, whereas the intake (3A) of the turbine is disposed in the chamber provided by the said unit (2), this chamber being provided firstly with at least one opening (5A) which can be connected to the interior atmosphere of the said box in order to constitute the opening for discharge of air from the box, and secondly with an opening (6) which can be closed, and communicates with the exterior atmosphere.

9. Box (1) according to one of claims 1 to 8, **characterised in that** the turbine (3) is a turbine with a variable output.

10. Box (1) according to one of claims 1 to 9, **characterised in that** the filters (8A, 8B), which equip the openings (5A, 5B) or (10A, 10B) for communication of the unit (2) with the enclosure (1C) of the box, have differentiated load losses.

11. Box (1) according to one of claims 1 to 10, **characterised in that** the technical unit (2) is fitted in a detachable manner on one of the half-shells (1A, 1B).

12. Box (1) according to one of claims 1 to 11, **characterised in that** the technical unit (2) comprises at least two positions of connection to a single opening (10A) in the enclosure of the box, each position being selected according to the part played by the opening (5B) in the unit (2), which can be used equally well to supply air to the enclosure (1C) of the box, or as an outlet for air from the enclosure (1C) of the box.

13. Box (1) according to one of claims 1 to 12, **characterised in that** the technical unit (2) is fitted on the so-called upper half-shell (1B) of the enclosure, at one end of the latter, such as to be positioned, in the closed state of the enclosure, above the location corresponding to that occupied by the feet of the victim.

14. Box (1) according to one of claims 1 to 13, **characterised in that** one (5B) of the openings (5A, 5B) for communication of the unit (2) with the enclosure (1C) communicates with the said enclosure by means of an opening (10B) in the enclosure which is provided in a wall of the upper half-shell of the box which extends transversely to the longitudinal axis of the enclosure, such as to form inside the enclosure a flow of air which sweeps the wall of the top of the upper half-shell (1B), this wall of the top of the upper half-shell being provided with a window (12) to display the interior of the enclosure (1C) which is delimited by the box.

15. Box (1) according to one of claims 1 to 14, **characterised in that** at least one of the filters (8A, 8B) is pre-fitted on an opening (10A, 10B) in a half-shell (1B) of the box (1), this opening (10A, 10B) being able to be used at least for putting the enclosure (1C) of the box into communication with the technical unit (2).

16. Box (1) according to one of claims 1 to 15, **characterised in that** the switching from one functioning mode to another of the box is carried out respectively by simple connection or disconnection of one of the openings (5A, 5B) in the unit (2) to or from the atmosphere of the enclosure of the box, and respectively opening or closure of the communication (6) of the technical unit with the exterior atmosphere.

## Patentansprüche

1. Tragbare Sicherungs- und Isolationskapsel (1), die eine Kammer (1C) begrenzt, die bemessen ist, um mindestens eine Person aufzunehmen, die Opfer von Verbrennungen oder einer beliebigen Kontamination geworden ist, wobei die Kapsel (1) mindestens zwei Halbschalen (1A, 1B) umfasst, die dicht zusammenbaubar sind, wobei mindestens eine (1B) der Halbschalen (1A, 1B) an einer vorbestimmten Stelle mit einer unabhängigen Technikeinheit (2) versehen ist, die mindestens ein Gebläse (3) umschließt, das mit einer innerhalb oder außerhalb der Technikeinheit (2) angebrachten Stromversorgung (4) gekoppelt ist, **dadurch gekennzeichnet, dass** die Technikeinheit (2) über mindestens zwei an die Kapsel (1) anschließbare Öffnungen (5A, 5B) einerseits mit der äußeren Atmosphäre und andererseits mit der Atmosphäre der Kammer (1C) der Kapsel (1) verbunden zu sein geeignet ist, wobei mindestens eine (5B) der Öffnungen (5A, 5B) der Technikeinheit (2) in Abhängigkeit von der gewünschten Betriebsart der Kapsel unterschiedslos als Lufteintrittsöffnung der Kammer der Kapsel oder als Luftaustrittsöffnung der Kammer (1C) der Kapsel (1) zu dienen geeignet ist, um in der Kammer (1C) der Kapsel (1) unterschiedslos einen Unterdruck oder einen Überdruck zu erzeugen, wobei jedes Mal mindestens ein Filter (8A, 8B) in den Luftströmungsweg zwischen Kapsel (1) und Technikeinheit (2) gesetzt wird.

2. Kapsel (1) nach Anspruch 1, **dadurch gekennzeichnet, dass** die Öffnung (5B) der Technikeinheit (2), die unterschiedslos als Lufteintrittsöffnung der Kammer (1C) der Kapsel (1) oder als Luftaustrittsöffnung der Kammer (1C) der Kapsel (1) zu dienen geeignet ist, in der Überdruck-Betriebsart der Kapsel an eine Öffnung (10B) einer Halbschale (1B) der Kapsel (1) angeschlossen ist und eine Lufteintrittsöffnung der Kammer (1C) der Kapsel (1) bildet, während sie in der Unterdruck-Betriebsart der Kapsel (1) von der Öffnung (10B) einer Halbschale (1B) der Kapsel getrennt ist und eine Luftaustrittsöffnung der Kammer der Kapsel (1) ist.

3. Kapsel (1) nach einem der Ansprüche 1 und 2, **dadurch gekennzeichnet, dass** die Öffnung (5B) der Technikeinheit (2), die unterschiedslos als Lufteintrittsöffnung der Kammer (1C) der Kapsel (1) oder als Luftaustrittsöffnung der Kammer (1C) der Kapsel (1) zu dienen geeignet ist, direkt oder über ein mindestens teilweise abbaubares Anschlussstück wie eine Lufthutze (7) trennbar an eine in einer Halbschale (1B) der Kapsel (1) angebrachte Öffnung (10B) anschließbar ist, wobei die eine oder die andere der Öffnungen (5B, 10B), vorzugsweise die in der Halbschale (1B) der Kapsel (1) angebrachte Öffnung (10B), mit mindestens einem Filter (8B) ausgerüstet ist.

4. Kapsel (1) nach einem der Ansprüche 1 bis 3, **dadurch gekennzeichnet, dass** eine (5A) der Öffnungen (5A, 5B) der Technikeinheit (1), die mit der Atmosphäre im Innern der Kapsel (1) verbunden zu sein geeignet sind, unabhängig von der Betriebsart der Kapsel (1) mit Überdruck oder Unterdruck ausschließlich eine Luftaustrittsöffnung (5A) der Kammer (1C) der Kapsel (1) ist.

5. Kapsel (1) nach einem der Ansprüche 1 bis 4, **dadurch gekennzeichnet, dass** die Technikeinheit (2) mit der äußeren Atmosphäre über mindestens eine verschließbare Öffnung (6) mit verstellbarer Öffnungsweite verbunden ist, wobei die Öffnung (6) in der Unterdruck-Betriebsart der Kapsel (1) verschlossen ist.

6. Kapsel (1) nach Anspruch 1, **dadurch gekennzeichnet, dass** die Öffnungen (5A, 5B) der Technikeinheit (2) in Abhängigkeit von der von dem Gebläse (3) vorgegebenen Luftströmungsrichtung unterschiedslos als Lufteintrittsöffnung der Kammer der Kapsel beziehungsweise als Luftaustrittsöffnung der Kammer der Kapsel dienen, um unterschiedslos die Erzeugung eines Unterdrucks oder Überdrucks in der Kammer zu ermöglichen.

7. Kapsel (1) nach einem der Ansprüche 1 bis 6, **dadurch gekennzeichnet, dass** eine der Halbschalen, vorzugsweise die obere Halbschale (1B) der Kapsel (1), an einer bestimmten Stelle mit einer Aufnahme (11) für die Aufnahme der unabhängigen Technikeinheit (2) versehen ist, wobei die Technikeinheit über ihre Öffnungen (5A, 5B) luftdicht mit Öffnungen (10A, 10B) zusammenbaubar ist, die in der mit einer Aufnahme (11) versehenen Halbschale (1B) angebracht sind.

8. Kapsel (1) nach einem der Ansprüche 1 bis 7, **dadurch gekennzeichnet, dass** das Gebläse (3) mindestens einen Eingang (3A) zum Ansaugen von Luft in das Gebläse (3) und einen Ausgang (3B) zum Ablassen von Luft aus dem Gebläse (3) umfasst, wobei der Ausgang (3B) zum Ablassen von Luft bei der Begrenzung der Öffnung (5B) der Technikeinheit (2) mitwirkt, die unterschiedslos als Lufteintrittsöffnung der Kammer der Kapsel oder als Luftaustrittsöffnung der Kammer der Kapsel dient, während der Eingang (3A) des Gebläses in dem von der Technikeinheit (2) gebildeten Raum angebracht ist, wobei der Raum einerseits mit mindestens einer Öffnung (5A) versehen ist, die an die innere Atmosphäre der Kapsel anschließbar ist, um die Luftaustrittsöffnung der Kapsel zu bilden, und andererseits mit einer verschließbaren Öffnung (6) versehen ist, die mit der äußeren Atmosphäre verbunden ist.

9. Kapsel (1) nach einem der Ansprüche 1 bis 8, **dadurch gekennzeichnet, dass** das Gebläse (3) ein Gebläse mit variablem Durchsatz ist.

10. Kapsel (1) nach einem der Ansprüche 1 bis 9, **dadurch gekennzeichnet, dass** die Filter (8A, 8B), mit denen die Öffnungen (5A, 5B) oder (10A, 10B) zur Verbindung der Technikeinheit (2) mit der Kammer (1C) der Kapsel ausgerüstet sind, differenzierte Druckverluste aufweisen.

11. Kapsel (1) nach einem der Ansprüche 1 bis 10, **dadurch gekennzeichnet, dass** die Technikeinheit (2) beweglich an einer der Halbschalen (1A, 1B) befestigt ist.

12. Kapsel (1) nach einem der Ansprüche 1 bis 11, **dadurch gekennzeichnet, dass** die Technikeinheit (2) mindestens zwei Positionen für den Anschluss an eine Öffnung (10A) der Kammer der Kapsel umfasst, wobei jede Position in Abhängigkeit von der Aufgabe gewählt wird, die die Öffnung (5B) der Technikeinheit (2) erfüllt, die unterschiedslos als Lufteintrittsöffnung der Kammer (1C) der Kapsel oder als Luftaustrittsöffnung der Kammer (1C) der Kapsel zu dienen geeignet ist.

13. Kapsel (1) nach einem der Ansprüche 1 bis 12, **dadurch gekennzeichnet, dass** die Technikeinheit (2) so an der oberen Halbschale (1B) der Kammer an einem Ende der Kammer befestigt ist, dass sie im geschlossenen Zustand der Kammer über der Stelle angebracht ist, an der sich die Füße des Opfers befinden.

14. Kapsel (1) nach einem der Ansprüche 1 bis 13, **dadurch gekennzeichnet, dass** eine (5B) der Öffnungen (5A, 5B) zur Verbindung der Technikeinheit (2) mit der Kammer (1C) über eine Öffnung (10B) der Kammer verbunden ist, die in einer Wandung der oberen Halbschale der Kapsel angebracht ist, die sich quer zur Längsachse der Kammer erstreckt, um im Innern der Kammer einen Luftstrom zu bilden, der an der Deckwandung der oberen Halbschale (1B) entlang streift, wobei die Deckwandung der oberen Halbschale mit einem Fenster (12) zur Sichtbarmachung des Inneren der von der Kapsel begrenzten Kammer (1C) versehen ist.

15. Kapsel (1) nach einem der Ansprüche 1 bis 14, **dadurch gekennzeichnet, dass** mindestens einer der Filter (8A, 8B) an einer Öffnung (10A, 10B) einer Halbschale (1B) der Kapsel (1) vorbefestigt ist, wobei die Öffnung (10A, 10B) mindestens zur Verbindung der Kammer (1C) der Kapsel mit der Technikeinheit (2) dienen kann.

16. Kapsel (1) nach einem der Ansprüche 1 bis 15, **dadurch gekennzeichnet, dass** die Umschaltung von einer Betriebsart der Kapsel auf eine andere durch einfaches Verbinden beziehungsweise Trennen einer der Öffnungen (5A, 5B) der Technikeinheit (2) mit beziehungsweise von der Atmosphäre der Kammer der Kapsel und Öffnen beziehungsweise Schließen der Verbindung (6) der Technikeinheit mit der äußeren Atmosphäre erfolgt.
